# EUROPÄISCHE PATENTSCHRIFT

(11) **EP 3 111 079 B1**
(45) Veröffentlichungstag und Bekanntmachung des Hinweises auf die Patenterteilung: **28.11.2018**
(21) Anmeldenummer: 15702680.8
(22) Anmeldetag: 22.01.2015
(51) Int. Cl.: F02M 57/00, F02M 47/02

(54) **KRAFTSTOFFINJEKTOR**
FUEL INJECTOR
INJECTEUR DE CARBURANT

(30) Priorität: 28.02.2014 DE 102014203642
(43) Veröffentlichungstag der Anmeldung: 04.01.2017
(73) Patentinhaber: Robert Bosch GmbH, 70442 Stuttgart (DE)
(72) Erfinder: RAPP, Holger, 71254 Ditzingen (DE); STOECKLEIN, Wolfgang, 71332 Waiblingen (DE); BERGHAENEL, Bernd, 75428 Illingen (DE); BEIER, Marco, 71229 Leonberg (DE); STEIN, Stefan, 70563 Stuttgart (DE)
(86) Internationale Anmeldenummer: PCT/EP2015/051247
(87) Internationale Veröffentlichungsnummer: WO 2015/128127

(56) Entgegenhaltungen:
- EP-A1- 0 118 229
- EP-A2- 1 146 326
- EP-A2- 2 105 607
- DE-A1-102010 016 261
- DE-A1-102010 044 012

## Beschreibung

### Stand der Technik

Die Erfindung betrifft einen Kraftstoffinjektor nach dem Oberbegriff des Anspruchs 1.

Ein derartiger Kraftstoffinjektor ist aus der DE 10 2010 044 012 A1 der Anmelderin bekannt. Bei dem bekannten Kraftstoffinjektor ist ein in Form eines Drucksensors ausgebildetes Sensorelement in einer sacklochähnlichen Ausnehmung einer Sensorplatte angeordnet, wobei der Drucksensor auf der der Sensorplatte abgewandten Seite in der Ausnehmung mittels einer insbesondere aus Metall bestehenden Membran, die ein Dichtelement ausbildet, abgedeckt bzw. geschützt ist. Das bekannte Dichtelement dient neben der Kraftübertragung eines mit einem Anker gekoppelten Übertragungselements der Vermeidung des Eintritts von Kraftstoff in die Ausnehmung. Nachteilig bei dem bekannten Kraftstoffinjektor ist es, dass durch die Ausbildung einer Anlagefläche für den Drucksensor in der Ausnehmung am Grund der Sensorplatte eine relativ aufwendige und somit kostenintensive Fertigung der Anlagefläche erforderlich ist, um eine erforderliche Ebenheit bzw. Rauhigkeit der Anlagefläche für den Drucksensor zu gewährleisten, da die Anlagefläche für ein Werkzeug nur sehr schwer zugänglich ist. Insbesondere wird hierbei erwähnt, dass die üblicherweise verwendeten Drucksensoren eine relativ hohe Ebenheit bzw. geringe Rauhigkeit der Anlagefläche für eine einwandfreie Funktion des Drucksensors benötigen.

Aus der nachveröffentlichten DE 10 2013 220 032 A1 der Anmelderin ist darüber hinaus ein weiterer, gattungsgemäßer Kraftstoffinjektor bekannt, bei dem der Aufnahmeraum zur Aufnahme des ebenfalls als Drucksensor ausgebildeten Sensorelements durch zwei, sich in Axialrichtung anschließende Bauteile gebildet wird, wobei das die Anlagefläche für den Drucksensor auf der dem Dichtelement abgewandten Seite ausbildende Bauteil an der Stirnseite relativ einfach vollflächig überarbeitet bzw. mit der entsprechenden Rauigkeit und Ebenheit herstellt werden kann. Jedoch ist durch die Verwendung zweier separater Bauteile ebenfalls eine relativ aufwendige Fertigung erforderlich.

Aus der DE 10 2010 016 261 A1 ist darüber hinaus ein Kraftstoffeinspritzventil mit einem Drucksensor bekannt.

### Offenbarung der Erfindung

Ausgehend von dem dargestellten Stand der Technik liegt der Erfindung die Aufgabe zugrunde, einen Kraftstoffinjektor nach dem Oberbegriff des Anspruchs 1 derart weiterzubilden, dass eine gegenüber dem Stand der Technik vereinfachte Konstruktion bei relativ einfacher und kostengünstiger Herstellbarkeit ermöglicht wird. Diese Aufgabe wird erfindungsgemäß bei einem Kraftstoffinjektor mit den Merkmalen des Anspruchs 1 dadurch gelöst, dass das Sensorelement in Form eines Kraftsensors mit wenigstens einem Dehnmesselement ausgebildet ist, und dass der Kraftsensor mit dem Dichtelement verbunden ist. Die Erfindung macht sich dabei die Idee zunutze, dass bei der Verwendung eines derartigen Dehnmesselements das Dehnmesselement auf der dem Dichtelement (Dichtmembran) gegenüberliegenden Seite nicht an einer Anlagefläche des Aufnahmeraums anliegen muss bzw. darf. Vielmehr ist für die einwandfreie Funktion des Dehnmesselements sogar ein axialer Abstand zwischen dem Dehnmesselement in dem Aufnahmeraum auf der dem Dichtelement abgewandten Seite erforderlich. Dadurch entfällt insbesondere eine besonders aufwendige Bearbeitung einer entsprechenden Anlagefläche bzw. die Notwendigkeit der Verwendung einer mehrteiligen Gehäusekonstruktion zur Ausbildung des Aufnahmeraums für das Sensorelement.

Die besonders einfache und wirkungsvolle Abdichtung des Aufnahmeraums für den Kraftsensor wird erzielt, indem das Dichtelement in Form einer scheibenförmigen Dichtmembran ausgebildet ist, die an einem radial umlaufenden Randbereich mit einem den Aufnahmeraum ausbildenden Trägerelement (Sensorplatte) verbunden ist. Weiter liegt an dem Dichtelement auf der dem wenigstens einen Dehnmesselement gegenüberliegenden Seite ein stiftförmiges Übertragungselement an.

Vorteilhafte Weiterbildungen des erfindungsgemäßen Kraftstoffinjektors sind in den Unteransprüchen aufgeführt.

Von besonderem Vorteil für die einwandfreie Funktion des Kraftstoffinjektors bzw. des Kraftsensors ist es, dass das wenigstens eine Dehnmesselement auf der dem Dichtelement gegenüberliegenden Seite mit Abstand zum Grund des sacklochartigen Aufnahmeraums angeordnet ist. Dabei ist gemeint, dass bei jeder im Betrieb auftretenden Verformung des Dichtelements, d.h. auch bei der größten anzunehmenden Verformung, das Dehnmesselement in dem Aufnahmeraum auf der dem Dichtelement gegenüberliegenden Seite den Grund des Aufnahmeraums nicht berührt bzw. kontaktiert.

In konstruktiv bevorzugter Ausgestaltung des Dehnmesselements ist es vorgesehen, dass das wenigstens eine Dehnmesselement in Form eines Dehnmessstreifens ausgebildet ist.

Ein genaueres Ergebnis der Kraftmessung sowie ein Ausgleich von Bauteiltoleranzen wird erzielt, wenn entweder zwei, um 90° zueinander versetzt angeordnete Dehnmessstreifen oder eine aus mehreren Dehnmessstreifen bestehende Dehnmessanordnung in Rosettenform vorgesehen ist.

Insbesondere wird eine zuverlässige und dichte Verbindung zwischen dem Dichtelement und dem Trägerelement (Sensorplatte) durch eine Schweißverbindung erzielt. Hierzu ist es vorgesehen, dass das Trägerelement und die Dichtmembran aus artgleichen, miteinander verschweißbaren Werkstoffen, insbesondere aus Metall, bestehen.

Eine fertigungstechnisch besonders bevorzugte Verbindung zwischen dem Trägerelement und dem Dichtelement bzw. der Dichtmembran sieht vor, dass das Trägerelement auf der der Dichtmembran zugewandten Seite eine als Vertiefung ausgebildete, radial umlaufende Auflageschulter aufweist, an der die Dichtmembran axial anliegt, und dass die Verbindung zwischen der Dichtmembran und dem Trägerelement im Bereich der Auflageschulter erfolgt, vorzugsweise durch eine Laserstrahlschweißnaht.

Der Montageprozess einer derartigen Dichtmembran an der Auflageschulter lässt sich besonders einfach und genau durchführen, wenn der Außendurchmesser der Dichtmembran dem Durchmesser der Auflageschulter angepasst ist. Gemeint ist hierbei, dass der Außendurchmesser der Dichtmembran derartig bemessen ist, dass diese lediglich mit Montagespiel in die Vertiefung, die die Auflageschulter ausbildet, einsetzbar ist.

Eine weitere bevorzugte Ausgestaltung der Erfindung sieht vor, dass das Dichtelement aus Metall besteht, und dass das wenigstens eine Dehnmesselement in Dünnschichttechnik auf das Dichtelement aufgedampft ist. Eine derartige Ausbildung schafft eine besonders bei hohen Stückzahlen wirtschaftliche Fertigung des Kraftsensors und hat darüber hinaus den besonderen Vorteil, dass der Aufnahmeraum in seiner Baugröße bzw. Tiefe lediglich relativ flach ausgebildet und im Wesentlichen nur der Größe der Verformung des Dichtelements (Dichtmembran) angepasst sein muss.

Eine weitere konstruktiv bevorzugte Ausgestaltung der Erfindung sieht vor, dass der Aufnahmeraum im Bereich eines Rücklaufstutzens angeordnet oder in einem Rücklaufstutzen ausgebildet ist.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: einen Längsschnitt durch einen erfindungsgemäßen Kraftstoffinjektor,
- Fig. 2: einen Teilbereich des erfindungsgemäßen Kraftstoffinjektors gemäß Fig.1 in einer Zusammenbaudarstellung, ebenfalls im Längsschnitt und
- Fig. 3: eine von mehreren möglichen Anordnungen von Dehnmessstreifen im Bereich eines als Dichtmembran ausgebildeten Membranelements zur Abdichtung eines Aufnahmeraums für einen Drucksensor in Draufsicht.

Gleiche Elemente bzw. Elemente mit gleicher Funktion sind in den Figuren mit den gleichen Bezugsziffern versehen.

Der in der Fig. 1 dargestellte erfindungsgemäße Kraftstoffinjektor 10 ist Bestandteil eines Common-Rails-Einspritzsystems zum Einspritzen von Kraftstoff in den Brennraum insbesondere einer selbstzündenden Brennkraftmaschine. Der Kraftstoffinjektor 10 weist ein Injektorgehäuse 11 auf, das auf der dem nicht dargestellten Brennraum der Brennkraftmaschine zugewandten Seite einen Düsenkörper 12 umfasst. Der zylindrisch ausgebildete Düsenkörper 12 weist eine Ausnehmung 13 auf, in der eine Düsennadel 15 entlang einer Längsachse 16 des Injektorgehäuses 11 auf- und abbeweglich angeordnet ist, um am Grund bzw. in der Wand des Düsenkörpers 12 ausgebildete Einspritzöffnungen 17 zu verschließen bzw. freizugeben.

Die den Einspritzöffnungen 17 abgewandte Seite der Ausnehmung 13 des Düsenkörpers 12 ist von einem Ventilstück 18 verschlossen, so dass die Ausnehmung 13 einen Hochdruckraum 20 bzw. Hochdruckbereich für den Kraftstoff ausbildet. Der Hochdruckraum 20 ist über einen in dem Injektorgehäuse 11 ausgebildeten Versorgungskanal 21 und eine Kraftstoffversorgungsleitung 22 insbesondere mit einem als Rail ausgebildeten Speicherelement 23 verbunden, in dem sich unter Hochdruck stehender Kraftstoff (gemeint ist ein Kraftstoffdruck von beispielsweise 2000bar oder mehr) befindet, der zur Versorgung des Hochdruckraums 20 dient.

Die Düsennadel 15 ist innerhalb des Hochdruckraums 20 auf der den Einspritzöffnungen 17 abgewandten Seite mit einem axialen Endbereich 25 radial in einer Ausnehmung des Ventilstücks 18 geführt, wobei von der Ausnehmung ein volumenveränderbarer Steuerraum 26 ausgebildet wird. Der Steuerraum 26 ist über eine Kraftstoffzuführbohrung mit darin angeordneter Zulaufdrossel 27 mit dem Hochdruckraum 20 verbunden. Im Hochdruckraum 20 weist die Düsennadel 15 einen Absatz 28 auf, gegen den sich eine Schließfeder 30 mit einer Stirnseite abstützt, während die dem Absatz 28 gegenüberliegende Stirnseite der Schließfeder 30 an der Unterseite 31 des Ventilstücks 18 anliegt.

Der Düsenkörper 12 ist radial von einem hülsenförmigen Haltekörper 34 umfasst, der auf nicht dargestellte an sich bekannte Art und Weise beispielsweise mittels einer Düsenspannmutter mit dem Düsenkörper 12 druckdicht verbunden ist. Innerhalb des Haltekörpers 34 ist ein Sicherungsring 36 angeordnet, der über eine an dem Haltekörper 34 ausgebildete Gewindeverbindung das Ventilstück 18 axial gegen die dem Ventilstück 18 zugewandte Stirnfläche des Düsenkörpers 12 verspannt. Das Ventilstück 18 weist in der Längsachse 16 eine Ablaufbohrung 38 auf, in der eine Ablaufdrossel 39 angeordnet ist. Die Ablaufbohrung 38 mündet auf der dem Steuerraum 26 gegenüberliegenden Seite in einer konisch ausgebildeten Sitzfläche 41. Die Sitzfläche 41 wirkt mit einem Ventilelement in Form einer Ventilhülse 42 zusammen, die in der in der Fig. 1 dargestellten abgesenkten Stellung einen Dichtsitz mit der Sitzfläche 41 ausbildet. Die Ventilhülse 42 ist in einem Führungsstück 43 radial geführt und in Richtung der Längsachse 16 auf- und abbeweglich angeordnet. Das Führungsstück 43 umgibt die Ventilhülse 42 auf der dem Ventilstück 18 gewandten Seite mit radialem Abstand. Der Haltekörper 34 bildet einen Niederdruckraum 45 aus, der bei von der Sitzfläche 41 abgehobener Ventilhülse 42 über mehrere Ablaufbohrungen 46 und die Ablaufbohrung 38 hydraulisch mit dem Steuerraum 26 verbunden ist.

Die dem Ventilstück 18 abgewandte Stirnseite der Ventilhülse 42 ist mit einer Ankerplatte 48 eines Magnetankers wirkverbunden angeordnet, die mit einer in einem Magnetkern 49 angeordneten Magnetspule 50 zusammenwirkt. Die Ankerplatte 48 weist eine Durchgangsbohrung 52 auf, die von einem stiftförmigen Übertragungselement 55 durchsetzt ist, das in einer Durchgangsbohrung 56 der Ventilhülse 42 zumindest im Wesentlichen leckagefrei geführt ist, und das in Richtung der Längsachse 16, abhängig von dem an der Stirnfläche 57 anliegenden Druck des Kraftstoffs, auf- und abbeweglich angeordnet ist.

Auf der der Ankerplatte 48 gegenüberliegenden Seite des Magnetkerns 49 ist dieser beispielhaft von der Federkraft einer Tellerfeder 58 kraftbeaufschlagt, die den Magnetkern 49 axial gegen eine radial umlaufende Schulter 59 des Haltekörpers 34 drückt. Der Magnetkern 49 weist eine Durchgangsbohrung 61 auf, in der eine weitere Schließfeder 62 angeordnet ist, die mit ihrer einen Stirnseite an der Ankerplatte 48, und mit ihrer anderen Stirnseite an einer Sensorplatte 65 anliegt, und die die Ankerplatte 48 sowie die mit der Ankerplatte 48 wirkverbundene Ventilhülse 42 in Richtung der Sitzfläche 41 kraftbeaufschlagt.

Die sich auf der der Ankerplatte 48 gegenüberliegenden Seite des Magnetkerns 49 anschließende, aus Metall bestehende Sensorplatte 65 bildet ein Trägerelement aus, das sich ebenfalls im Niederdruckbereich bzw. im Niederdruckraum 45 befindet. Die Sensorplatte 65 weist konzentrisch zur Längsachse 16 eine sacklochförmige Ausnehmung 66 auf, die auf der der Ankerplatte 48 zugewandten Seite einen Bereich mit einem vergrößerten Durchmesser hat, der eine radial umlaufende Auflageschulter 68 ausbildet. Die einen Aufnahmeraum ausbildende Ausnehmung 66 ist mittels eines metallischen Dichtelements in Form einer (elastisch verformbaren) Dichtmembran 69 verschlossen, wie insbesondere anhand der Fig. 2 erkennbar ist. Hierbei ist der Durchmesser der kreisförmig ausgebildeten Dichtmembran 69 derart auf den (Innen-) Durchmesser der Ausnehmung 66 angepasst, dass die Dichtmembran 69 in die Ausnehmung 66 mit lediglich geringem radialem Montagespiel in dem Bereich des größeren Durchmessers der Ausnehmung 66 montierbar ist und axial an der Auflageschulter 68 aufliegt, wobei die der Ankerplatte 48 zugewandte Außenseite 71 der Dichtmembran 69 vorzugsweise bündig mit der Unterseite 72 der Sensorplatte 65 abschließt. Zur Ausbildung einer dichten Verbindung zwischen der Dichtmembran 69 und der Sensorplatte 65 ist die Dichtmembran 69 im Bereich der Auflageschulter 68 mittels einer radial umlaufenden Schweißnaht (nicht dargestellt), insbesondere mit einer Laserstrahlschweißnaht verbunden.

Innerhalb der Ausnehmung 66 der Sensorplatte 65 ist ein Kraftsensor 75 angeordnet, der zur zumindest mittelbaren Erfassung des Drucks des Kraftstoffs im Hochdruckraum 20 bzw. zur Erfassung der Bewegung der Düsennadel 15 dient, die entweder unmittelbar mit der Dichtmembran 69 oder wie im Ausführungsbeispiel über das Übertragungselement 55 in Wirkverbindung mit der Dichtmembran 69 angeordnet ist.

Erfindungswesentlich ist die spezifische Anordnung bzw. Ausbildung des Kraftsensors 75 in der Ausnehmung 66 der Sensorplatte 65. Erfindungsgemäß ist es dabei vorgesehen, dass der Kraftsensor 75 aus wenigstens einem Dehnmesselement in Form eines Dehnmessstreifens 77 besteht. Der Dehnmessstreifen 77 ist dabei bevorzugt in Dünnschichttechnik auf die zugewandte Seite der Dichtmembran 69 an einer Anlagefläche der Dichtmembran 69 aufgedampft.

Alternativ ist der wenigstens eine Dehnmessstreifen 77 auf sonstige geeignete Art und Weise, abhängig von der Ausführung des Dehnmessstreifens 77, mit der Dichtmembran 69 verbunden.

Vorzugsweise ist der Kraftsensor 75 jedoch in Form zweier, um 90° (in Bezug zur Längsachse 16) zueinander versetzt angeordneter Dehnmessstreifen 77 ausgebildet oder aber, entsprechend der Fig. 3, in Form mehrerer, im dargestellten Ausführungsbeispiel in Form von drei, in ihrer Winkellage um die gemeinsame Längsachse 16 versetzt zueinander angeordneter Dehnmessstreifen 77a bis 77c in Rosettenform. Wesentlich ist darüber hinaus, dass die Ausnehmung 66 mit ihrem Grund 78 eine derartige Tiefe aufweist, dass selbst bei maximal angehobener Düsennadel 15 bzw. maximal angehobenem Übertragungselement 55 die dem Grund 78 zugewandten Flächen des bzw. der Dehnmessstreifen(s) 77, 77a bis 77c vorzugsweise noch nicht in Kontakt mit dem Grund 78 sind bzw. lediglich in einem derartigen Anlagekontakt, dass das Messergebnis der Dehnmessstreifen 77, 77a bis 77c, hervorgerufen durch die Verformung der Dichtmembran 69, nicht verfälscht wird.

Auf der dem Magnetkern 49 gegenüberliegenden Seite der Sensorplatte 65 ist diese mit einem Rücklaufstutzen 80 verbunden. Der Rücklaufstutzen 80 besteht im dargestellten Ausführungsbeispiel aus zwei Teilen, einem plattenförmigen Gehäuseteil 81 und einem hülsenförmigen Stutzenelement 82, wobei das Gehäuseteil 81 und das Stutzenelement 82 durch eine ringförmig umlaufende Schweißnaht 83, insbesondere eine Laserschweißnaht, druck- und mediendicht miteinander verbunden sind. In dem Stutzenelement 82 ist konzentrisch zur Längsachse 16 eine Rücklaufbohrung 84 ausgebildet, die über eine Rücklaufleitung 85 Verbindung mit einem Rücklaufbehälter 86 (Kraftstofftank) hat. Sowohl in der Sensorplatte 65 als auch zumindest in dem Gehäuseteil 81 sind beispielsweise durch spanende Fertigungsverfahren ausgebildete Schlitze bzw. Durchbrüche 87, 88 zur Durchführung elektrischer Anschlussleitungen 91, 92 der Magnetspule 50 bzw. der Dehnmessstreifen 77, 77a bis 77c angeordnet. Die Anschlussleitungen 91, 92 sind elektrisch mit einem in der Fig. 1 nicht dargestellten Anschlussstecker verbunden, der beispielsweise als eine aus Kunststoff bestehende Umspritzung des Rücklaufstutzens 80 ausgebildet ist.

Die Sensorplatte 65 und das Gehäuseteil 81 sind von einem gemeinsamen, in Bezug zur Längsachse 16 schräg angeordneten Rücklaufkanal 93 durchsetzt, der einerseits Verbindung mit dem Niederdruckraum 45 des Injektorgehäuses 11, und andererseits mit der Rücklaufbohrung 84 im Stutzenelement 82 hat.

An dem Gehäuseteil 81 ist an seinem Außenumfang eine radial umlaufende Halteschulter 95 ausgebildet, die in Wirkverbindung mit einer Überwurfmutter 96 angeordnet ist, welche wiederum über ein an der Überwurfmutter 96 ausgebildetes Innengewinde 97 mit einem dem Haltekörper 34 ausgebildeten Außengewinde 98 zusammenwirkt. Mittels der Überwurfmutter 96 lässt sich der aus der Sensorplatte 65 und dem Rücklaufstutzen 80 bestehende Bauteileverbund axial in Richtung des Magnetkerns 49 verspannen.

Die Funktionsweise des Kraftstoffinjektors 10 erfolgt auf an sich bekannte und daher im Folgenden lediglich kurz erläuterte Art und Weise: Bei nicht bestromter Magnetspule 50 wird die Düsennadel 15 von der Federkraft der Schließfeder 30 gegen einen in dem Düsenkörper 12 ausgebildeten Dichtsitz gedrückt, so dass die Einspritzöffnungen 17 verschlossen sind. Gleichzeitig wird die Ventilhülse 42 von der Federkraft der Schließfeder 62 gegen die Sitzfläche 41 gedrückt. Bei einer Bestromung des Elektromagneten 50 wird die Ankerplatte 48 in Richtung der Magnetspule 50 entgegen der Federkraft der Schließfeder 62 gezogen. Dabei hebt die Ventilhülse 42 von der Sitzfläche 41 ab, so dass in dem Steuerraum 26 befindlicher Kraftstoff über die Ablaufbohrung 38 in den Niederdruckraum 45, von dort über die Ablaufbohrungen 46 in die Rücklaufbohrung 84 gelangt und dadurch in den Rücklaufbehälter 86 zurückfließen kann. Durch den reduzierten Druck im Steuerraum 26 nimmt die auf die Düsennadel 15 wirkende Schließkraft ab, so dass diese von ihrem Dichtsitz am Düsenkörper 12 abhebt und die Einspritzöffnungen 17 zum Einspritzen von Kraftstoff in den Brennraum der Brennkraftmaschine freigibt. Wesentlich dabei ist, dass der in dem Steuerraum 26 herrschende Druck des Kraftstoffs über die Ablaufbohrung 38 immer an dem Übertragungselement 55 anliegt, welches seinerseits wiederum zumindest mittelbar mit dem Kraftsensor 75 bzw. dessen Dehnmessstreifen 77, 77a bis 77c wirkverbunden angeordnet ist. Dadurch erfasst der Kraftsensor 75 (über eine entsprechende Auswerteschaltung) stets den in dem Steuerraum 26 herrschenden Druck des Kraftstoffs, wodurch auf den Druck im Hochdruckraum 20 bzw. zumindest indirekt auf die Stellung der Düsennadel 15 geschlossen werden kann.

Der soweit beschriebene Kraftstoffinjektor 10 kann in vielfältiger Art und Weise abgewandelt bzw. modifiziert werden. So ist es beispielsweise auch denkbar, den Kraftsensor 75 bei direkt gesteuerten Kraftstoffinjektoren 10 einzusetzen, bei denen die Betätigung der Düsennadel 15 unmittelbar über einen mit der Düsennadel 15 verbundenen Anker eines Elektromagneten erfolgt. Weiterhin ist es denkbar, die Sensorplatte 65 als scheibenförmiges Einlegeteil auszubilden, das in einen Rücklaufstutzen 80 einlegbar ist. In diesem Fall ist das Gehäuseteil 81 mit einer entsprechenden Ausnehmung für die Sensorplatte 65 ausgebildet.

## Patentansprüche

1. Kraftstoffinjektor (10), insbesondere Common-Rail-Injektor für selbstzündende Brennkraftmaschinen, mit einem Injektorgehäuse (11), in dem in einem Niederdruckbereich (45) ein Sensorelement zur zumindest mittelbaren Erfassung eines in einem Hochdruckbereich (20) herrschenden Kraftstoffdrucks angeordnet ist, wobei das Sensorelement auf der dem Hochdruckbereich (20) abgewandten Seite eines elastisch deformierbaren Dichtelements (69) in Wirkverbindung mit dem Dichtelement (69) angeordnet ist und wobei das Dichtelement (69) einen Aufnahmeraum (66) für das Sensorelement abdichtet, wobei das Sensorelement in Form eines Kraftsensors (75) mit wenigstens einem Dehnmesselement ausgebildet ist, und dass der Kraftsensor (75) mit dem Dichtelement (69) verbunden ist,
**dadurch gekennzeichnet, dass**
das Dichtelement (69) in Form einer scheibenförmigen Dichtmembran ausgebildet ist, die an einem radial umlaufenden Randbereich mit einem den Aufnahmeraum (66) ausbildenden Trägerelement (65) verbunden ist, und an dem Dichtelement (69) auf der dem wenigstens einen Dehnmesselement gegenüberliegenden Seite ein stiftförmiges Übertragungselement (55) anliegt.

2. Kraftstoffinjektor nach Anspruch 1,
**dadurch gekennzeichnet,**
**dass** das wenigstens eine Dehnmesselement auf der dem Dichtelement (69) gegenüberliegenden Seite mit Abstand zum Grund (78) des sacklochartigen Aufnahmeraums (66) angeordnet ist.

3. Kraftstoffinjektor nach Anspruch 1 oder 2,
**dadurch gekennzeichnet,**
**dass** das wenigstens eine Dehnmesselement in Form eines Dehnmessstreifens (77; 77a bis 77c) ausgebildet ist.

4. Kraftstoffinjektor nach Anspruch 3,
**dadurch gekennzeichnet,**
**dass** zwei um 90° zueinander versetzt angeordnete Dehnmessstreifen (77) oder mehrere Dehnmessstreifen (77a bis 77c) in Rosettenform vorgesehen sind.

5. Kraftstoffinjektor nach Anspruch 1,
**dadurch gekennzeichnet,**
**dass** das Trägerelement (65) und das Dichtelement (69) aus artgleichen, miteinander verschweißbaren Werkstoffen, insbesondere aus Metall, bestehen.

6. Kraftstoffinjektor nach Anspruch 1 oder 5,
**dadurch gekennzeichnet,**
**dass** das Trägerelement (65) auf der dem Dichtelement (69) zugewandten Seite eine als Vertiefung ausgebildete, radial umlaufende Auflageschulter (68) aufweist, an der das Dichtelement (69) axial anliegt, und dass die Verbindung zwischen dem Dichtelement (69) und dem Trägerelement (65) im Bereich der Auflageschulter (68) erfolgt, vorzugsweise durch eine Laserstrahlschweißnaht.

7. Kraftstoffinjektor nach Anspruch 6,
**dadurch gekennzeichnet,**
**dass** der Außendurchmesser des Dichtelements (69) dem Durchmesser der Auflageschulter (68) angepasst ist.

8. Kraftstoffinjektor nach einem der Ansprüche 1 bis 7,
**dadurch gekennzeichnet,**
**dass** das Dichtelement (69) aus Metall besteht und dass das wenigstens eine Dehnmesselement in Dünnschichttechnik auf das Dichtelement (69) aufgedampft ist.

9. Kraftstoffinjektor nach einem der Ansprüche 1 bis 8,
**dadurch gekennzeichnet,**
**dass** der Aufnahmeraum (66) im Bereich eines Rücklaufstutzens (80) angeordnet oder in einem Rücklaufstutzen (80) ausgebildet ist.

## Claims

1. Fuel injector (10), in particular common-rail injector for self-igniting internal combustion engines, having an injector housing (11) in which a sensor element for the at least indirect detection of a fuel pressure prevailing in a high pressure region (20) is arranged in a low pressure region (45), the sensor element being arranged on the side of an elastically deformable sealing element (69) that faces away from the high pressure region (20) and being operatively connected to the sealing element (69), and the sealing element (69) sealing off a holding chamber (66) for the sensor element, the sensor element being formed in the shape of a fuel sensor (75) having at least one strain measuring element, and that the fuel sensor (75) is connected to the sealing element (69),
**characterized in that**
the sealing element (69) is formed in the shape of a disc-like sealing diaphragm which, in a radially circumferential edge region, is connected to a carrier element (65) forming the holding chamber (66), and a pin-like transmission element (55) rests on the sealing element (69) on the side opposite the at least one strain measuring element.

2. Fuel injector according to Claim 1,
**characterized in that**
the at least one strain measuring element is arranged on the side opposite the sealing element (69), at a distance from the base (78) of the holding chamber (66), which is like a blind hole.

3. Fuel injector according to Claim 1 or 2,
**characterized in that**
the at least one strain measuring element is formed in the shape of a strain gauge (77, 77a to 77c) .

4. Fuel injector according to Claim 3,
**characterized in that**
two strain gauges (77) arranged to be offset by 90° relative to each other, or more strain gauges (77a to 77c) in rosette form are provided.

5. Fuel injector according to Claim 1,
**characterized in that**
the carrier element (65) and the sealing element (69) consist of similar types of materials that can be welded to each other, in particular of metal.

6. Fuel injector according to Claim 1 or 5,
**characterized in that**
the carrier element (65) has, on the side facing the sealing element (69), a radially circumferential support shoulder (68) formed as a depression, on which the sealing element (69) rests axially, and **in that** the connection between the sealing element (69) and the carrier element (65) is made in the region of the support shoulder (68), preferably by a laser-beam weld.

7. Fuel injector according to Claim 6,
**characterized in that**
the outer diameter of the sealing element (69) is matched to the diameter of the support shoulder (68) .

8. Fuel injector according to one of Claims 1 to 7,
**characterized in that**
the sealing element (69) consists of metal, and **in that** the at least one strain measuring element is vapour-deposited on the sealing element (69) in thin-layer technology.

9. Fuel injector according to one of Claims 1 to 8,
**characterized in that**
the holding chamber (66) is arranged in the region of a return pipe (80) or is formed in a return pipe (80).

## Revendications

1. Injecteur de carburant (10), en particulier injecteur à rampe commune pour moteurs à combustion interne à auto-allumage, comprenant un boîtier d'injecteur (11) dans lequel est disposé, dans une zone basse pression (45), un élément de détection servant à détecter au moins indirectement une pression de carburant régnant dans une zone haute pression (20), l'élément de détection étant disposé sur le côté, opposé à la zone haute pression (20), d'un élément d'étanchéité (69) déformable élastiquement, en liaison fonctionnelle avec l'élément d'étanchéité (69), et l'élément d'étanchéité (69) réalisant l'étanchéité d'un espace de réception (66) pour l'élément de détection, l'élément de détection étant réalisé sous la forme d'un capteur de force (75) doté d'au moins un élément extensométrique, et que le capteur de force (75) est relié à l'élément d'étanchéité (69),
**caractérisé en ce que**
l'élément d'étanchéité (69) est réalisé sous la forme d'une membrane d'étanchéité en forme de disque qui est reliée, au niveau d'une zone de bord radialement périphérique, à un élément de support (65) formant l'espace de réception (66), et un élément de transmission (55) en forme de tige s'appuie contre l'élément d'étanchéité (69) sur le côté opposé à l'au moins un élément extensométrique.

2. Injecteur de carburant selon la revendication 1,
**caractérisé en ce que**
l'au moins un élément extensométrique est disposé sur le côté opposé à l'élément d'étanchéité (69) à distance du fond (78) de l'espace de réception (66) en forme de trou borgne.

3. Injecteur de carburant selon la revendication 1 ou 2,
**caractérisé en ce que**
l'au moins un élément extensométrique est réalisé sous la forme d'une jauge extensométrique (77 ; 77a à 77c).

4. Injecteur de carburant selon la revendication 3,
**caractérisé en ce que**
deux jauges extensométriques (77) disposées de manière décalée de 90° l'une par rapport à l'autre ou plusieurs jauges extensométriques (77a à 77c) en forme de rosette sont prévues.

5. Injecteur de carburant selon la revendication 1,
**caractérisé en ce que**
l'élément de support (65) et l'élément d'étanchéité (69) sont constitués de matériaux de même type pouvant être soudés l'un à l'autre, en particulier de métal.

6. Injecteur de carburant selon la revendication 1 ou 5,
**caractérisé en ce que**
l'élément de support (65) comprend, sur le côté tourné vers l'élément d'étanchéité (69), un épaulement d'appui (68) radialement périphérique réalisé sous forme d'évidement, épaulement d'appui contre lequel l'élément d'étanchéité (69) s'appuie axialement, et **en ce que** la liaison entre l'élément d'étanchéité (69) et l'élément de support (65) s'effectue dans la zone de l'épaulement d'appui (68), de préférence au moyen d'un cordon de soudure obtenu par soudage par faisceau laser.

7. Injecteur de carburant selon la revendication 6,
**caractérisé en ce que**
le diamètre extérieur de l'élément d'étanchéité (69) est adapté au diamètre de l'épaulement d'appui (68).

8. Injecteur de carburant selon l'une quelconque des revendications 1 à 7,
**caractérisé en ce que**
l'élément d'étanchéité (69) est constitué de métal, et **en ce que** l'au moins un élément extensométrique est métallisé sous vide sur l'élément d'étanchéité (69) par une technique de dépôt de couches minces.

9. Injecteur de carburant selon l'une quelconque des revendications 1 à 8,
**caractérisé en ce que**
l'espace de réception (66) est disposé dans la zone d'une tubulure de retour (80) ou est réalisé dans une tubulure de retour (80).
